# FASCICULE DE BREVET EUROPEEN

(11) **EP 0 069 091 B1**
(45) Date de publication et mention de la délivrance du brevet: **02.10.1985**
(21) Numéro de dépôt: 82830187.9
(22) Date de dépôt: 24.06.1982
(51) Int. Cl.: B63B 7/08, B63C 9/02

(54) **Embarcation de sauvetage, à autogonflage, équipée de manière à permettre une navigation à voile, autonome**
Selbstaufblasbares Rettungsboot ausgerüstet mit einer Segelvorrichtung
Self inflatable life boat equipped with a sailing rig

(30) Priorité: 29.06.1981 IT 62781
(43) Date de publication de la demande: 05.01.1983
(73) Titulaire: Petrini, Leonida, I-60033 Chiaravalle (AN) (IT)
(72) Inventeur: Petrini, Leonida, I-60033 Chiaravalle (AN) (IT)
(74) Mandataire: Baldi, Claudio

## Description

La présente demande de brevet pour invention industrielle concerne un canot de sauvetage, à auto-gonflage, équipé de manière à permettre une navigation à voile, autonome.

Les canots pneumatiques de sauvetage dont sont habituellement munis les embarcations de plaisance, qui ne peuvent être munis de chaloupes, se composent de canots à auto-gonflage, qui ne permettent aucune navigation autonome et qui sont donc destinés à aller à la dérive.

Les embarcations à »auto-gonflage« ainsi faites ne sont autre donc, que des stations flottantes, où les naufragés peuvent survivre dans l'attente des secours.

Une embarcation de sauvetage à auto-gonflage selon le preambule de la revendication 1 est connue du GB-A-556 656. Afinde predisposer cette embarcation aux conditions de navigation à voile, il est necessaire d'effectuer des préparations manuelles.

Le but de la présente invention est de projeter et réaliser une embarcation à auto-gonflage de sauvetage, destinée surtout aux embarcations de plaisance, équipée de manière à permettre une navigation à voile, autonome.

Le but ultérieur de l'invention est de rendre complètement automatique l'opération nécés- saire à prédisposer l'embarcation aux conditions de naviguer, sans aucune intervention manuelle externe.

L'embarcation selon l'invention consiste essentiellement en un canot à auto-gonflage par l'intermédiaire de l'air comprimé qui, au lieu d'être contenu dans la bonbonne cylindrique traditionnelle, se trouve dans un réservoir métallique aux dimensions et forme opportunes, de manière à pouvoir servir de quille de dérive.

L'embouchure du réservoir ainsi conçu se compose d'un corps cylindrique, creux, à axe vertical, à la base duquel se ramifient en étoile, en croix, quatre bras horizontaux, formés de tiges téléscopiques, à expulsion pneumatique.

Un cinquième bras dépasse la partie supérieure du corps cylindrique susdit, lui aussi formé de tiges téléscopiques, à explusion pneumatique.

La tige extrême de chacun des quatre bras horizontaux susdits est reliée par charnière, à la pointe, à la base d'un cercle plat, qui, lorsque le canot est gonflé, adhère parfaitement et fortement à la surface externe de la cambre d'air, tubulaire, de l'embarcation.

Afin de fournir l'explication la plus claire, la discription de l'invention se poursuit en se référant aux dessins en annexe, reportés uniquement à titre d'exemple, non limitatif, et où on a représenté une forme préférée de réalisation de l'invention.

Le dessin n. 1 représente le canot selon l'invention.

En référence au dessin susdit, l'invention consiste en une embarcation (1), à auto-gonflage, ayant une forme allongée, munie d'une quille de dérive (2), et d'un arbre central (3), rendu stable grâce à un châssis stabilisant de base, qui se compose d'une paire de bras longitudinaux (4) et une paire de bras transversaux (5), reliés et arrêtés chacun à un cercle métallique (6), qui borde extérieurement la chambre d'air tubulaire du canot.

L'arbre (3) et les bras stabilisants (5) et (5) se composent de tiges téléscopiques, à expulsion pneumatique.

L'arbre (3) ressort d'un corps cylindrique creux, métallique, à axe vertical, (7), à la base duquel se ramifient extérieurement les paires de bras horizontaux, (4) et (5), susdits.

Le corps cylindrique (7) constitue pratiquement l'embouchure d'un poumon métallique profilé (2) qui sert de réservoir d'air comprimé et de quille de dérive.

La chambre interne du cylindre (7) peut être mise en communication, en ouvrant une valve opportune, avec le réservoir (2), de manière à provoquer l'expulsion de l'arbre (3) et des bras (4), après quoi suit la phase d'auto-gonflage du canot (1), grâce à un petit tube (8) qui relie le corps cylindrique (7) à la chambre d'air tubulaire de l'embarcation.

Des valves opportunément tarées permettent la succession désirée des différentes phases d'operation.

On fait noter que sur chaque cercle (6) se fixe une bobine (9) d'où l'on peut dérouler, en dominant l'action d'un ressort de rappel, le hauban (10) attaché à l'une des tiges extrêmes de l'arbre téléscopique (3).

L'expulsion de ce dernier comporte donc également le déroulement automatique des quatre haubans (10).

Selon une forme préférée de réalisation, l'invention prévoit également un ultérieur bras vertical, à axe téléscopique, à commande manuelle de expulsion pneumatique, qui à partir du fond du corps cylindrique (7) descend en profondeur, en glissant dans un interstice qui traverse le réservoir verticalement.

Ce dernier bras, opportunément lesté, offre encore plus de stabilité et de sécurité à la navigation dans le cas de mer agitée et de vent fort, en évitant même le renversement de la coque.

Lorsque le canot est dégonflé, la chambre d'air tubulaire se trouve à être pliée et entourant le réservoir d'air comprimé (2) et tous les bras télescopiques se trouvent repliés, et l'encombrement total est donc vraiment limité. à tel point qu'il peut être conditionné dans une petite valise ou baril, tout comme les autres embarcations de sauvetage à auto-gonflage qui sont actuellement en commerce.

A ce propos, on fait noter que les cercles métalliques (6) se composent de deux mâchoires reliées par charnières, de manière à réduire l'encombrement une fois que la chambre d'air est dégonflée.

L'ouverture du récipient de contitionnement susdit, jeté en mer, provoque automatiquement l'ouverture de la valve d'étanchéité entre le réservoir (2) et le corps cylindrique (7), avec l'auto-gonflage conséquent de l'embarcation et sa prédisposition à la navigation.

Il est entendu que la présente description se réfère à une forme préférée de réalisation de l'invention, en omettant des détails de construction concernant les formes de la coque ainsi que de la partie pneumatique, vu que ces détails ne sont pas indispensables à la compréhension de l'invention en question et qu'ils seront facilement mis en oeuvre par des experts du secteur selon les techniques et les technologies habituelles.

## Revendications

1. Embarcation de sauvetage, à auto-gonflage, équipée de telle manière à permettre une navigation à voile autonome, caractérisée par le fait d'être un canot à auto-gonflage par air comprimé, qui est contenu dans un réservoir métallique, aux dimensions et de forme opportunes pour pouvoir servir de quille de dérive (2), une fois que l'embarcation (1) est gonflée.

2. Embarcation de sauvetage, à auto-gonflage, équipée pour permettre une navigation à voile autonome, selon la revendication précédente, caractérisée par le fait que l'embouchure du réservoir susdit se compose d'un corps cylindrique métallique (7), creux, à axe vertical, à la base duquel se ramifient, en étoile, en croix, quatre bras horizontaux, (4, 5) formés par des tiges téléscopiques, à expulsion pneumatique; un cinquième bras, vertical (3), lui aussi formé de tiges téléscopiques, à expulsion pneumatique, ressort supérieurement du corps cylindrique susdit.

3. Embarcation de sauvetage, à auto-gonflage, équipée pour permettre une navigation à voile autonome, selon la revendication 2, caractérisée par le fait que la tige extrême de chacun des quatre bras téléscopiques, horizontaux, susdits, est mis sous charnières, à son extrémité, à la base d'un cercle plat (6), formé de deux mâchoires reliées par charnières, qui, lorsque le canot est gonflé, adhère parfaitement à la surface extérieure de la chambre d'air tubulaire de l'embarcation.

4. Embarcation de sauvetage, à auto-gonflage, équipée pour permettre une navigation à voile autonome, selon la revendication 2, caractérisée par le fait que le corps cylindrique (7) en question, creux, est inter-communicant avec la chambre d'air tubulaire de l'embarcation par le intermédiaire d'un tube flexible (8) opportun.

5. Embarcation de sauvetage, à auto-gonflage, équipée pour permettre une navigation à voile autonome, selon la revendication 3, caractérisée par le fait que sur la partie supérieure de chacun des cercles métalliques susdits on a prévu une bobine (9) d'où se déroule, en dominant l'action d'un ressort de rappel, un hauban, attaché à une des tiges extrêmes de l'arbre téléscopique (3).

6. Embarcation de sauvetage, à auto-gonflage, équipée pour permettre une navigation à voile autonome, selon les revendications 1, 2 et 4, caractérisée par le fait que l'ouverture de la valve d'étanchéité entre le corps cylindrique (7) susdit et le réservoir situé au-dessous contenant l'air comprimé, provoque automatiquement, avec une séquence d'opération réglée par les valves tarées opportunément, l'expulsion de tous les bras téléscopiques (3, 4, 5) et l'auto-gonflage de la coque; l'expulsion de l'arbre (3) comporte le déroulement automatique des haubans (10) enroulés sur les bobines (9) susdites.

7. Embarcation de sauvetage, à auto-gonflage, équipée pour permettre une navigation à voile autonome, selon les revendications précédentes, caractérisée par le fait de prévoir, selon une ultérieure forme préférée de réalisation, un deuxième bras vertical, formé par des tiges téléscopiques, ayant une commande manuelle d'expulsion pneumatique, qui, actionnée au bon moment, à partir du fond du corps cylindrique (7) susdit, descend en profondité, en glissant à l'intérieur d'un interstice opportune, qui traverse le poumon métallique (3) profilé, servant de réservoir d'eau et de quille de dérive.

## Patentansprüche

1. Ein sich selbst aufblasendes Rettungsboot, das ein selbständiges Segeln erlaubt, gekennzeichnet durch die Tatsache, daß sich das Boot selbst mit Preßluft aufbläst; diese Preßluft ist in einem passend geformten Behälter enthalten, der auch als Abdrängungskiel (2) beim aufgeblasenen Boot (1) fungiert.

2. Ein sich selbst aufblasendes Rettungsboot, das ein selbständiges Segeln erlaubt, gemäß des vorigen Patentanspruchs, gekennzeichnet durch die Tatsache, daß die Öffnung des Behälters aus einem Metallzylinder (7) besteht, von dessen Grund strahlenförmig vier horizontale Arme (4, 5) bestehend aus teleskopischen Stäben, durch pneumatische Ausstoßung herauskommen; vom vorhingenannten Zylinder steht oben ein fünfter, vertikaler Arm (3) heraus, der auch aus teleskopischen Stäben mit pneumatischer Ausstoßung besteht.

3. Ein sich selbst aufblasendes Rettungsboot, das ein selbständiges Segeln erlaubt, gemäß Patentanspruch 2, gekennzeichnet durch die Tatsache, daß der letzte Teil des Stabes jedes dieser vier teleskopischen horizontalen Armen, ist an der Spitze aufklappbar, diese flachen Ringe (6) sind fest mit der äußeren Oberfläche des röhrenförmigen Luftschlauchs des Bootes verbunden.

4. Ein sich selbst aufblasendes Rettungsboot, das ein selbständiges Segeln erlaubt, gekennzeichnet durch die Tatsache, daß, gemäß Patentanspruch 2, der konkave Zylinder (7) durch ein kleines bewegliches Rohr (8) mit dem Luftschlauch des Bootes verbunden ist.

5. Ein sich selbst aufblasendes Rettungsboot, das ein selbständiges Segeln erlaubt, gemäß Patentanspruch 3, gekennzeichnet durch die Tatsache, daß oben auf jedem Metallring eine Rolle (9) vorgesehen ist, von der eine Leine abgerollt werden kann und auf einem der äußersten Stäbe des teleskopischen Mastes (3) eingehakt werden kann.

6. Ein sich selbst aufblasendes Rettungsboot, das ein selbständiges Segeln erlaubt, gemäß Patentansprüche 1, 2 und 4, gekennzeichnet durch die Tatsache, daß das Öffnen des Ventils automatisch das Ausstoßen aller teleskopischen Arme (3, 4, 5) und das Selbstaufblasen des Bootes hervorruft; das Ausstoßen des Mastes (3) bewirkt das automatische Abwickeln der Leinen (10), die in den Rollen (9) aufgewickelt sind.

7. Ein sich selbst aufblasendes Rettungsboot, das ein selbständiges Segeln erlaubt, gemäß der vorigen Patentansprüche, gekennzeichnet durch die Tatsache, daß ein zweiter vertikaler Arm, bestehend aus teleskopischen Stäben, mit manuellem pneumatischen Ausstoßungsbetrieb, in einem passenden Zwischenraum, der den Metallbehälter (3) durchläuft, gleitet, und fungiert dabei als Luftbehälter und Abdrängungskiel.

## Claims

1. Self-inflatory life craft equipped with the means to sail, characterized by comprising a dinghy which is self-inflated by compressed air contained in a metal tank suitably sized and shaped so as to act as a keel (2) once the craft (1) has been inflated.

2. Self-inflatory life craft equipped with the means to sail, as in claim 1, characterized by the fact that the mouth of the aforesaid tank consists of a hollow, metal cylindrical body (7) on a vertical axis, from the base of which four horizontal arms (4, 5) radiate crosswise; said arms are made up of telescopic sections which are pneumatically ejected. A fifth vertical arm (3) also pneumatically ejected telescopic sections, protrudes from the top of the aforesaid cylindrical body.

3.Self-inflatory life craft equipped with the means to sail, as in claim 2, characterized by the fact that the top most section of each of the four aforesaid horizontal telescopic arms is hinged at the top to the base of a flat ring (6), formed of two hinged jaws, which when the dinghy is deflated lies tightly against the external surface of the craft's tubular air chamber.

4. Self-inflatory life craft equipped with the means to sail, as in claim 2, characterized by the fact that said hollow cylindrical body (7) is linked to the tubluar air chamber of the craft by an appropriate flexible tube (8).

5. Self-inflatory life craft equipped with the means to sail, as in claim 3, characterized by the fact that at the top of each of the aforesaid metal rings is a reel (9) from which the shrouds hooked to one of the top most sections of the telescopic mast (3) may be unwound with the aid of a return spring.

6. Self-inflatory life craft equipped with the means to sail, as in claims 1, 2, and 4, characterized by the fact that the opening of the sealing valve between the aforesaid cylindrical body (7), and the underlying tank of compressed air automatically causes the ejection of all the telescopic arms (3, 4, 5) and the self-inflation of the craft. Correctly calibrated valves ensure that the required sequence of operations is achieved. The ejection of the mast (3) brings about the automatic unwinding of the shrouds (10) from the aforesaid reels (9).

7. Self-inflatory life craft equipped with the means to sail, as in the preceding claims, characterized by the fact that there is another preferred embodiment with a second vertical arm of telescopic sections and manually controlled pneumatic ejection. This arm, when put into action at the opportune moment, descends from the bottom of the aforesaid cylindrical body (7), running through an appropriate hollow which vertically crosses the shaped metal lung (3) which acts both as an air storage tank and keel.
